# DEMANDE DE BREVET EUROPEEN

(11) **EP 1 986 271 A1**
(43) Date de publication de la demande: **29.10.2008**
(21) Numéro de dépôt: 07380114.4
(22) Date de dépôt: 24.04.2007
(51) Int. Cl.: H01Q 19/10, H01Q 21/26

(54) **Antenne à polarisation circulaire**

(71) Demandeur: Diseno, Radio y Television, S.L.L., 48500 Gallarta (Bizkaia) (ES)
(72) Inventeur: Bilbao Sarasua, Iñaki, 48500 Gallarta (Bizkaia) (ES); Escobar Vela, Jesús, 48500 Gallarta (Bizkaia) (ES); Muñoz Sánchez, Gabriel, 48500 Gallarta (Bizkaia) (ES)
(74) Mandataire: Urizar Barandiaran, Miguel Angel

(57) **Abrégé**

Antenne à polarisation circulaire, qui se compose d'un écran réfléchissant (1) tronco-pyramidal avec deux fenêtres (11), (12) ouvertes en rapport, respectivement, avec son sommet et avec sa base.

On dispose, en rapport avec sa fenêtre du sommet (11), une plaque-base (2) et deux connecteurs (C1), (C2) pour le câble d'entrée/sortie du signal (E/S) et la résistance de charge (RC), le tout caché à l'extérieur au moyen du couvercle arrière (4) et en rapport avec sa fenêtre de base (12), un radôme de protection frontale (13).

Le sens circulaire de polarisation, indifféremment à droite ou à gauche, peut être configuré extérieurement, selon les besoins de chaque système de réémission TDT, dans la mesure où aux deux connecteurs (C1), (C2) on accouple, respectivement, une entrée/sortie du signal (E/S) et une résistance de charge (RC) ou vice versa.

## Description

L'objet de l'invention est une nouvelle antenne à polarisation circulaire, conçue spécialement pour les émissions dans lesquelles il faudra un isolement important entre les antennes d'émission et de réception, comme dans le cas des gap-fillers pour la réémission de TDT (télévision digitale terrestre), dans lesquels la fréquence d'émission et de réception est la même.

Dans l'état actuel de la technique, on connaît déjà des antennes à polarisation circulaire, aussi bien pour radiodiffusion sur bande de fréquence modulée (par exemple le U8900950) que dans les systèmes de localisation ou de communication par satellite (par exemple, le brevet EP0512876).

Parmi les problèmes non résolus sur les antennes à polarisation circulaire, on connaît ceux qui sont inhérents à la protection physique, car le gel, les pluies intenses voire l'accumulation significative de poussière sur l'écran réfléchissant génère de fortes atténuations et des pertes de qualité du signal.

L'antenne de polarisation circulaire selon l'invention, conçue spécialement pour des émissions pour lesquels il faut un isolement important entre les antennes d'émission et de réception, se caractérise par le fait que :
a) elle élimine les lobes de rayonnement latéraux et arrière ;
b) elle donne lieu, en polarisation circulaire, à un diagramme de rayonnement de révolution autour d'un axe, le sens circulaire de polarisation pouvant être indifféremment à droite ou à gauche, configurable extérieurement selon les besoins de chaque système de réémission TDT, dans la mesure où l'on accouple, respectivement, aux deux connecteurs une entrée/sortie du signal et une résistance de charge ou vice versa ;
c) elle est structurée en un écran réfléchissant tronco-pyramidal avec deux fenêtres ouvertes en rapport, respectivement, avec son sommet et avec sa base ;
d) on dispose, en rapport avec sa fenêtre du sommet, une plaque-base et deux connecteurs pour câble d'entrée/sortie du signal et résistance de charge, le tout caché à l'extérieur au moyen d'un couvercle arrière ;
e) on dispone, en rapport avec sa fenêtre de base, un radôme de protection frontale.

Sur cette plaque-base, on dispose les autres composants de l'antenne qui sont, au moins :
a) le corps-dipôle ajusté à l'écran réfléchissant;
b) un anneau de capacité en contact avec la masse;
c) un bord vif convenablement isolé et
d) un déphaseur à 90°,
le tout émergeant orthogonalement vers l'intérieur de l'écran réfléchissant protégé par le radôme.

Pour mieux comprendre l'objet de la présente invention, on représente sur les plans une forme préférentielle de réalisation pratique, susceptible de changements accessoires qui n'en dénaturent pas le fondement.
La figure 1 représente une vue générale schématique d'une antenne à polarisation circulaire selon l'invention, dans une disposition opérationnelle, montée sur le mât correspondant (M).
La figure 2 représente le diagramme de rayonnement, qui est de révolution autour de l'axe (e₁).
La figure 3 représente une section générale schématique de l'antenne à polarisation circulaire qui fait l'objet de l'invention.
La figure 4 est une vue schématique frontale, sans radôme (3), correspondant à la figure précédente.
La figure 5 est une vue schématique postérieure, sans couvercle (4) correspondant à la figure 3, pour une polarisation circulaire à droite -figure 5a- et pour une polarisation circulaire à gauche -figure 5b -.

On décrit ci-dessous un exemple de réalisation pratique, non limitative, de la présente invention.

L'objet de l'invention est une nouvelle antenne à polarisation circulaire conçue spécialement pour des émissions où il faudra un isolement important entre les antennes d'émission et de réception, qui donne lieu, en polarisation circulaire, à un diagramme de rayonnement de révolution autour d'un axe (e1) -voir figure 2 -.

Conformément à l'invention et suivant la réalisation représentée, cette antenne à polarisation circulaire se compose de :
- un écran réfléchissant (1) ayant une configuration tronco-pyramidale avec deux fenêtres (11), (12) ouvertes, en rapport, respectivement, avec son sommet et avec sa base ;
- une plaque-base (2), montée en rapport avec la fenêtre du sommet (11) et porteuse des autres composants de l'antenne. La plaque-base (2) demeure cachée à l'extérieur au moyen d'un couvercle (4), qui protège sa zone postérieure ;
- un radôme (3), monté en rapport avec la fenêtre de base (12), ferme frontalement l'ensemble.

Les autres composants de l'antenne disposés sur la plaque-base (2) sont essentiellement (voir figures 3 et 4) :
- corps dipôle (5)
- anneau de capacité (6)
- bord vif v(7)
- déphaseur 90° (8).

Comme on le constate sur les figures 3 et 4, le bord vif (7), l'anneau de capacité (6) et le corps dipôle (5) émergent vers l'intérieur de l'écran réfléchissant (1) à partir de la base (2).

Le corps dipôle (5) est ajusté dans cet écran réfléchissant (1) : ajustements (51) disposés chacun d'eux sur chaque face plate de l'écran (1) -voir figures 3 et 4- et le tout convenablement isolé (9) et en contact avec la masse (10).

Notamment, et selon la réalisation représentée sur la figure 3, l'écran réfléchissant est tronco-pyramidal (1), comporte deux visières (11a), (12a) incorporées, ayant une configuration fermée, qui émergent orthogonalement vers l'extérieur de celui-ci, en escortant respectivement les périmètres desdites fenêtres (11), (12).

Sur l'une de ces visières (1 1 a), on dispose un couvercle (4), qui cache l'extérieur de la plaque-base (2), les connecteurs (C₁), (C₂) et la zone postérieure des autres composants de l'antenne. Le sens circulaire de polarisation indifféremment à droite ou à gauche, est configurable extérieurement selon les besoins de chaque système de réémission TDT, dans la mesure où aux deux connecteurs (C₁), (C₂) on accouple, respectivement, une entrée/sortie du signal (E/S) et une résistance de charge (RC) ou vice versa.

Sur l'autre visière (12a), on dispose un radôme (3) cachant à l'extérieur la surface intérieure frontale de l'écran réfléchissant (1) et les autres composants de l'antenne.

## Revendications

1. Antenne à polarisation circulaire, conçue spécialement pour des émissions pour lesquelles il faut un isolement radioélectrique important entre les antennes d'émission et de réception, pour qu'il n'y ait pas d'interférences entre les deux signaux ; elle se **caractérise par le fait que** :
a) elle donne lieu, en polarisation circulaire, à un diagramme de rayonnement de révolution autour d'un axe (e₁) dans un sens circulaire à droite ou à gauche, selon la connexion extérieure ;
b) elle se compose d'un écran réfléchissant (1) tronco-pyramidal avec deux fenêtres (11), (12) ouvertes en rapport, respectivement, avec son sommet et avec sa base ;
c) on dispose, en rapport avec sa fenêtre du sommet (11), une plaque-base (2) et deux connecteurs (Ci), (C₂) pour le câble d'entrée/sortie du signal (E/S) et la résistance de charge (RC), le tout caché à l'extérieur au moyen d'un couvercle arrière (4);
d) on dispose, en rapport avec sa fenêtre de base (12), un radôme de protection frontale (13).

2. Antenne à polarisation circulaire, selon la revendication antérieure, **se caractérisant par le fait que** sur cette plaque-base (2), on dispose les autres composants de l'antenne qui sont, au moins :
a) le corps-dipôle (5) ajusté (51) à l'écran réfléchissant (1);
b) l'anneau de capacité (6) en contact avec la masse (10)
c) le bord vif (7) convenablement isolé (9), et
d) le déphaseur à 90° (8)
le tout émergeant orthogonalement vers l'intérieur de l'écran réfléchissant (1) protégé par un radôme (3).

3. Antenne à polarisation circulaire, selon les revendications antérieures, **se caractérisant par le fait que** l'écran réfléchissant (1) dispose, constitue ou incorpore deux visières (11a), (12a) qui émergent vers l'extérieur de celui-ci en escortant, respectivement, les périmètres desdites fenêtres (11), (12).

4. Antenne à polarisation circulaire, selon les revendications antérieures, **se caractérisant par le fait que** le sens circulaire de polarisation, indifféremment à droite ou à gauche, est configurable extérieurement, selon les besoins de chaque système de réémission TDT, dans la mesure où aux deux connecteurs (C₁), (C₂) on accouple, respectivement, une entrée/sortie de signal (E/S) et une résistance de charge (RC) ou vice versa.

5. Antenne à polarisation circulaire, selon les revendications 3 et 4, **se caractérisant par le fait que** les connecteurs (Ci), (C₂) sont disposés dans la visière (11a), eux aussi cachés extérieurement par ledit couvercle (4).

6. Antenne à polarisation circulaire, selon la revendication 3, **se caractérisant par le fait que** le radôme (3) est disposé sur la visière (12a), cachant à l'extérieur la surface intérieure frontale de l'écran réfléchissant (1) et les autres composants de l'antenne.
